# EUROPÄISCHE PATENTSCHRIFT

(11) **EP 3 216 966 B1**
(45) Veröffentlichungstag und Bekanntmachung des Hinweises auf die Patenterteilung: **29.04.2020**
(21) Anmeldenummer: 17159542.4
(22) Anmeldetag: 07.03.2017
(51) Int. Cl.: E06B 5/16, E06B 3/58

(54) **TÜR ODER FENSTER FÜR BRANDSCHUTZZWECKE**
DOOR OR WINDOW FOR FIRE PROTECTION PURPOSES
PORTE OU FENÊTRE À DES FINS DE PROTECTION CONTRE LES INCENDIES

(30) Priorität: 07.03.2016 DE 202016101223 U
(43) Veröffentlichungstag der Anmeldung: 13.09.2017
(73) Patentinhaber: Holzbau Schmid GmbH & Co. KG, 73099 Adelberg (DE)
(72) Erfinder: Schembecker, Andreas, 73035 Göppingen (DE)
(74) Vertreter: Ring & Weisbrodt

(56) Entgegenhaltungen:
- WO-A1-2015/163797
- DE-U1- 20 315 218
- DE-U1-202014 105 591

## Beschreibung

Die vorliegende Erfindung betrifft eine Tür oder ein Fenster, mit einem Türblatt bzw. Fensterblatt, vorzugsweise für Brandschutzzwecke.

Im Stand der Technik sind zahlreiche Türen oder Fenster bekannt. Dabei schlägt das Türblatt einer Tür bzw. das Fensterblatt eines Fensters im geschlossenen Zustand derselben üblicherweise gegen einen Anschlag an, welcher mit einer Dichtung versehen sein kann. Der Anschlag selbst wird dabei in der Regel von dem Tür- oder Fensterrahmen bzw. der Tür- oder Fensterzarge bereitgestellt bzw. ausgebildet. Darüber hinaus kann der Anschlag bei einer zweiflügeligen Tür an den freiliegenden und miteinander im geschlossenen Zustand der zweiflügeligen Tür zusammenwirkenden Stoß- bzw. Schmalflächen des jeweiligen Türblatts bereitgestellt bzw. ausgebildet sein. Üblicherweise ist die die Seitenkanten der Seitenflächen des Tür- bzw. Fensterblatts verbindende Stoß- bzw. Schmalfläche des Tür- bzw. Fensterblatts und dementsprechend korrespondierend die Fläche des Anschlags für selbiges von einer einzelnen senkrecht zu den Seitenflächen verlaufenden Fläche oder mit einem stufenartigen Vorsprung bzw. Rücksprung, sogenannter Stufenfalz, gebildet.

Aus dem Stand der Technik sind insbesondere für Brandschutzzwecke Türblätter bzw. Fensterblätter bekannt, die eine in einem umlaufenden Rahmen angeordnete und insbesondere mittels im Rahmen ausgebildeter Nuten für die oder mittels sogenannter, am Rahmen angeordneter Glashalteleisten gehaltene Glasscheibe, insbesondere Brandschutzscheibe aufweisen. Die Glasscheibe, insbesondere Brandschutzscheibe, ist dabei in dem Rahmen integriert. Da Brandschutzscheiben, in Abhängigkeit der jeweiligen Brandschutzanforderungen ein relativ hohes Eigengewicht, beispielsweise bis zu 300 kg/m² und mehr, aufweisen, sind entsprechende Türblätter bzw. Fensterblätter insbesondere bei öffnungs- und Schließvorgängen hohen Belastungen ausgesetzt. Um solche Brandschutzscheiben sicher halten zu können sind der Rahmen als auch etwaig verwendete Glashalteleisten entsprechender Türblätter bzw. Fensterblätter in der Regel mit Profilelementen aufgebaut. Eine derartige Glastür für Brandschutzzwecke ist beispielsweise aus der EP 0 803 634 B1 bekannt, bei der die Brandschutzscheibe eines Türblatts an ihren vier Seiten jeweils mit den Rahmen für die Brandschutzscheibe bildenden Profilelementen gehalten ist. Die vier Profilelemente, zwei horizontal zum Untergrund verlaufende, auch Friese bzw. Querfriese genannte Profilelemente, die in der Regel etwas breiter ausgebildet sind, als auch zwei vertikal zum Untergrund verlaufende seitlichen Profilelemente, die in der Regel etwas schmaler ausgebildet sind, weisen dazu Nuten auf, in die die Brandschutzscheibe einsetzbar ist und/oder sind mit Glashalteleisten zur Festlegung der Brandschutzscheibe an den Profilelementen versehen. Der Aufbau des Rahmens mit vier Profilelementen und mitunter Glashalteleisten ist insofern recht aufwändig.

Aufgrund der Konstruktion der bisher bekannten Türen bzw. Fenster stehen oder ragen die Profilelemente, insbesondere Tragprofile und/oder Glashalteleisten, dabei ferner über die Brandschutzscheibe hervor, wodurch insbesondere der ästhetische Gesamteindruck des Türblatts bzw. Fensterblatts als auch der Tür bzw. des Fensters beeinträchtigt ist. Darüber hinaus hat sich in Brandversuchen gezeigt, dass im Brandfall in den einen Rücksprung bzw. einen Vorsprung bildenden Übergangsbereichen von der Brandschutzscheibe zu den vorstehenden Profilelementen von Rahmen bzw. Glashalteleisten eine erhöhte Temperaturbelastung gegeben ist, dies sich im Brandfall nachteilig auf die Widerstandsdauer auswirkt.

Ferner sind aus dem Stand der Technik, insbesondere für Brandschutzzwecke, sogenannte Ganzglastüren bekannt, die zur Vermeidung des Durchtritts von Feuer und Rauch im Brandfall von einem Raum in einen anderen Raum Verwendung finden. Bei derartigen Ganzglastüren für Brandschutzzwecke ist das Türblatt ohne weitere Rahmenteile aus einer einzigen Brandschutzscheibe ausgebildet. Aufgrund der Ausbildung als Ganzglastür sind insbesondere die Gestaltungsmöglichkeiten beschränkt.

Die DE 203 15 218 U1 offenbart ferner ein Verschlusselement für eine Wandöffnung, insbesondere Tür- oder Fensterelement, umfassend ein die Wandöffnung abdeckendes Flächenelement, das wenigstens einen Ausschnitt aufweist, wobei in den Ausschnitt wenigstens zwei in einem Abstand zueinander liegende Plattenelemente aus einem transparenten, eine Brandschutzklassifizierung aufweisenden Material eingesetzt sind.

Die DE 20 2014 105 591 U1 offenbart eine Tür mit einem Türblatt in Form einer mit einem Kern und einer Deckschicht versehenen Verbundkonstruktion, bei welcher der Kern aus einer Baustoffplatte aus einem mineralischen silikatischen Material besteht, zwei einander gegenüberliegende Hauptflächen vorgesehen sind, wobei wenigstens eine der Hauptflächen mit einer aufgeklebten nicht brennbaren Dekorschicht versehen ist und die Dekorschicht wenigstens eine Verstärkungsschicht, eine Papierlage und eine auf der Papierlage aufgebrachte Deckschicht umfasst. Dabei ist die Dekorschicht mit ihrer der Deckschicht abgewandten Fläche auf die Baustoffplatten aufgeklebt ist und die Baustoffplatten sind mit ihrer Dekorschicht an den umlaufenden Kanten und Rändern mit einem geschlossenen Tragrahmen bildenden Metallprofilen versehen.

Die WO 2015/163797 A1 offenbart ein Verfahren zum Verglasen eines Türblattes, umfassend die Schritte: Erzeugen einer Öffnung in dem Türblatt, wobei die Öffnung durch eine Innenkante des Türblattes begrenzt ist; Platzieren einer verglasten Einheit in der Öffnung, sodass ein Schlitz zwischen einem Umfang der verglasten Einheit und der Innenkante des Türblattes gebildet wird; Füllen des Schlitzes zumindest teilweise mit einem Klebstoff, wodurch eine Verbindung zwischen dem Umfang der verglasten Einheit und mindestens einem Abschnitt der Innenkante des Türblattes gebildet wird; und Aushärtenlassen des Klebstoffs

Vor diesem Hintergrund liegt der vorliegenden Erfindung die Aufgabe zugrunde, eine Tür oder ein Fenster, mit einem Türblatt bzw. Fensterblatt, bereitzustellen, welche die aus dem Stand der Technik bekannten Nachteile vermeidet und hinsichtlich der Gestaltungsmöglichkeiten verbessert ist, so dass insbesondere eine größere Variabilität in Bezug auf Aufbau und/oder Materialen ermöglicht ist und gleichzeitig die Erfordernisse von Rauch- und/oder Brandschutz erfüllt werden.

Zur technischen Lösung der vorgenannten Aufgabe wird mit der vorliegenden Erfindung eine Tür oder ein Fenster gemäß Anspruchs 1 vorgeschlagen.

Das erfindungsgemäß vorgesehene flächenbündige und formschlüssige Verbinden der Einzelelemente erübrigt vorteilhafterweise zum einen insbesondere die Verwendung von die Glasscheibe, vorzugsweise Brandschutzscheibe, ansonsten tragenden bzw. haltenden Profilelementen. Erfindungsgemäß entfallen dabei entweder die vertikal oder die horizontal zum Untergrund verlaufenden Profilelemente. Die erfindungsgemäß flächenbündig zur bzw. in der jeweiligen Türblatt- bzw. Fensterblattfläche liegende Brandschutzscheibe wird somit erfindungsgemäß lediglich zweiseitig gehalten, statt wie im Stand der Technik vierseitig. Die Erfindung sieht vor insbesondere ansonsten im Stand der Technik verwendete horizontal zum Untergrund verlaufende Profilelemente als Querfriese entfallen zu lassen, wodurch der Lichtdurchtritt als auch die Gestaltungsmöglichkeiten weiter verbesserbar sind. Ferner verhindert das erfindungsgemäß vorgesehene flächenbündige und formschlüssige Verbinden der Einzelelemente vorteilhafterweise ansonsten im Brandfall gegebene erhöhte Temperaturbelastungen, insbesondere in den Übergangsbereichen von der Brandschutzscheibe zu vorstehenden Profilelementen von Rahmen bzw. Glashalteleisten, so dass die Widerstandsdauer im Brandfall verbessert ist. Durch das erfindungsgemäße Zusammenfügen eines Türblattes bzw. Fensterblattes aus unterschiedlichen feuerfesten beziehungsweise nicht brennbaren Materialien sind die Gestaltungsmöglichkeiten deutlich steigerbar, wobei insbesondere der Lichtdurchtritt weiter gestaltbar ist. Eine Kombination von verschiedenen Materialien, insbesondere ein Wechsel und/oder Kombinationen von transparenten und nichttransparenten Einzelelementen ermöglicht so insbesondere umfangreichere Gestaltungen von Lichteffekten von Gebäuden und/oder Räumen.

Vorteilhafterweise ist das Türblatt bzw. Fensterblatt modular bzw. nach Art von Modulen aus Einzelelementen aus einer Brandschutzscheibe und einer nicht brennbaren Baustoffplatte beziehungsweise einem feuerfesten Holzelement zusammenfügbar.

Erfindungsgemäß sind die wenigstens zwei Einzelelemente des Türblatts bzw. Fensterblatts miteinander feuerfest verklebt. Die Verklebung ist dabei vorteilhafterweise derart, dass auch mitunter ein recht hohes Eigengewicht aufweisende Einzelelemente für Brandschutzzwecke sicher miteinander verbunden und gehalten werden, insbesondere auch im Falles eines Brandes. Der Kleber für die Verklebung ist vorzugsweise ein Silikon, insbesondere ein Zwei-Komponenten Silikon, und beinhaltet besonders vorzugsweise ein intumeszierendes Material. Für die Verklebung eignet sich vorteilhafterweise ein pastöser Hochtemperaturkleber, der bis zu einer Temperatur von 1000 °C anwendbar ist und sich durch eine besonders hohe Adhäsionswirkung auszeichnet. Vorteilhafterweise eignet sich die Struktur des Klebers insbesondere zur Anwendung bei Brandschutzelementen, wie einer nicht brennbaren Baustoffplatte oder einem feuerfesten Holzelement, bei denen wenigstens eine der zu verklebenden Stoßflächen mit einer saugfähigen Struktur versehen ist. Durch das intumeszierende Material werden im Brandfall etwaig entstehende Spalte im Verbindungsbereich der verklebten Einzelelemente vorteilhafterweise durch das im Brandfall aufschäumende intumeszierende Material verschlossen. Der Kleber, insbesondere das Silikon, kann insbesondere in eine nach der Verklebung der Einzelelemente gebildete Fuge zwischen den Einzelelementen eingefügt werden, so dass insbesondere nach einer so gegebenen Verfugung die Einzelelemente des Türblatts bzw. Fensterblatts flächenbündig miteinander verbunden sind. In Abgrenzung zu einer feststehenden Verglasung aus zwei nebeneinander oder übereinander angeordneten Glasscheiben, insbesondere Brandschutzscheiben, bei der die horizontalen und/oder vertikalen Fugen zwischen den Stoßkanten zweier Glasscheiben, insbesondere Brandschutzscheiben ausschließlich durch eine Verfugung miteinander verbunden sind, wie dies insbesondere bei einer sogenannten Silikonfugenverglasung gegeben ist, ist die erfindungsgemäße Verklebung der Einzelelemente des Türblatts bzw. Fensterblatts zwischen einem als Brandschutzscheibe ausgebildeten Einzelelement und einem als nicht brennbare Baustoffplatte oder als feuerfestes Holzelement ausgebildeten Einzelelement gegeben. Zudem könnte eine sogenannte Silikonfugenverglasung von zwei Glasscheiben nicht als Türblatt bzw. Fensterblatt über Bänder drehbar gehalten werden. Ferner sind bei einer Silikonfugenverglasung zumindest im Bereich der Festelemente, insbesondere Decke, Boden und/oder Wand, Rahmen zur Halterung der Glasscheiben vorgesehen.

Eine weitere vorteilhafte Ausgestaltung der Erfindung sieht vor, dass die wenigstens zwei Einzelelemente des Türblatts bzw. Fensterblatts unter Verwendung einer Dichtungsanordnung, vorzugsweise einem Dichtungsprofil, zwischen den zwei Einzelelementen miteinander feuerfest verklebt sind. Die Einzelelemente sind dabei insbesondere jeweils mit dem Dichtungsprofil verklebt. Als Dichtungsanordnung kann auch ein elastisch verformbares Material verwendet werden. Die Dichtungsanordnung, insbesondere das Dichtungsprofil und/oder das elastisch verformbare Material, genügen vorzugsweise Rauch- und/oder Brandschutzzwecken, insbesondere gemäß DIN 4102 beziehungsweise DIN EN 13501 oder DIN 18095 beziehungsweise DIN EN 1364-3.

Erfindungsgemäß sind die horizontal und/oder vertikal verlaufenden Stoßflächen von zwei nebeneinander angeordneten Einzelelementen im Wesentlichen abgestumpft ausgebildet. An den Stoßflächen im Wesentlichen abgestumpft ausgebildete Einzelelemente sind besonders einfach und kostengünstig fertigbar und lassen sich darüber hinaus besonders einfach und kostengünstig erfindungsgemäß miteinander verbinden, insbesondere modulartig bzw. modular zusammenfügen.

In einer weiteren vorteilhaften Ausgestaltung der Erfindung weist wenigstens eine der freiliegenden Stoßflächen der erfindungsgemäß zu einem Türblatt bzw. Fensterblatt zusammengefügten Einzelelemente einen Stufenfalz auf, vorzugsweise eine senkrecht zum Untergrund verlaufende freiliegende Stoßfläche der zu einem Türblatt bzw. Fensterblatt zusammengefügten Einzelelemente. Durch den Stufenfalz wird die Abdichtung des Türblatts bzw. Fensterblatts gegenüber einer entsprechenden Zarge, gegenüber einem anderen Türblatt bei einer zweiflügeligen Tür oder gegenüber einem anderen angrenzenden Anschlag oder Mauerwerk weiter verbessert. Vorteilhafterweise weist Stufenfalzes eine Dichtung oder Dichtungsanordnung auf, die im geschlossenen Zustand des Türblattes bzw. Fensterblattes den Spalt zwischen dem Türblatt bzw. Fensterblatt und dem damit zusammenwirkenden Anschlag weiter abdichtet.

Im Falle einer Verwendung eines Türblatts für eine zweiflügelige Tür bilden die Stufenfalze der beiden Türblätter den Mittelanschlag der zweiflügeligen Tür. Die Dichtungsanordnung des erfindungsgemäß ausgebildeten Stufenfalzes ist in einer weiteren Ausgestaltung der Erfindung vorzugsweise ein Dichtungsprofil aus einem elastisch verformbaren Material, welches vorzugsweise Rauch- und/oder Brandschutzzwecken genügt, insbesondere gemäß DIN 4102 beziehungsweise DIN EN 13501 oder DIN 18095 beziehungsweise DIN EN 1364-3.

In einer weiteren vorteilhaften Ausgestaltung der Erfindung ist vorgesehen, dass die Brandschutzscheibe aus einem Verbund von wenigstens zwei parallel zueinander angeordneten Glasscheiben besteht, zwischen denen jeweils wenigstens eine Brandschutzschicht angeordnet ist. Vorzugsweise ist die Brandschutzscheibe derart ausgebildet, dass diese der DIN 4102 beziehungsweise DIN EN 13501 genügt bzw. diese erfüllt. Eine solche für Rauch- und/oder Brandschutzzwecke geeignete Brandschutzscheibe verhindert vorteilhafterweise den Durchgang von Feuer und/oder Rauch von einem Brandabschnitt bzw. Raum in einen anderen Brandabschnitt bzw. Raum. Im Brandfall wird die Brandschutzschicht zwischen den parallelen Glasscheiben aktiviert, wodurch die Wärmestrahlung absorbiert wird und eine hochwirksame Dämmschicht gebildet wird. Vorteilhafterweise sind bei der vorliegenden Erfindung die Einzelelemente aus Brandschutzglas Brandschutzscheiben gemäß der sogenannten Wasserglas-Technologie und/oder gemäß der sogenannten Gel-Technologie verwendbar. Bei einer Brandschutzscheibe nach der Wasserglas-Technologie finden als Brandschutzschicht jeweils zwischen einer Vielzahl von Glasscheiben angeordnete, insbesondere eine Alkalisilikatmasse enthaltende Materialien Verwendung, welche im Brandfall als Schaumbildner wirken und aufschäumen. Bei einer Brandschutzscheibe nach der Gel-Technologie ist die zwischen zwei Glasscheiben angeordnete Brandschutzschicht, welche im Brandfall aktiviert wird, aus gelartigen Materialien gebildet, insbesondere organischen Polymeren. Bei der Gel-Technologie sind die beiden Glasscheiben der Brandschutzscheibe mittels eines einen Randverbund ausbildenden profilartigen Abstandhalters voneinander beabstandet angeordnet.

Eine weitere vorteilhafte Ausgestaltung der Erfindung sieht vor, dass die nicht brennbare Baustoffplatte aus einer Grundplatte aus einem nicht brennbaren silikatischen Material und einer mit der Grundplatte verklebten, nicht brennbaren Dekorschicht besteht, wobei auf der Dekorschicht vorzugsweise eine Deckschicht aus Melaminharz aufgebracht ist.

Eine bevorzugte Ausgestaltung der Erfindung sieht vor, dass die nicht brennbare Baustoffplatte oder das feuerfeste Holzelement zwei parallel zueinander angeordnete Grundplatten aufweist, die mittels eines zwischen den Grundplatten angeordneten Abstandhalters voneinander beabstandet sind. Vorteilhafterweise stabilisiert der Abstandhalter die Grundplatten der nicht brennbaren Baustoffplatte bzw. des feuerfesten Holzelements im Brandfall. Der dazu erfindungsgemäß vorgesehene Abstandshalter zwischen den Grundplatten eines Einzelelementes das als nicht brennbare Baustoffplatte bzw. als feuerfestes Holzelement ausgestaltet ist, ermöglicht vorteilhafterweise ein im Wesentlichen gleiches Verformverhalten der entsprechenden Einzelelemente und verbessert so die Rauch- und/oder Brandschutzeigenschaften. Der Abstandhalter ist vorteilhafterweise fest mit den jeweiligen Grundplatten verbunden, vorzugsweise über eine vollflächige Verklebung. Hierdurch stabilisiert der Abstandhalter die nicht brennbare Baustoffplatte beziehungsweise das feuerfeste Holzelement, so dass das Verformverhalten bzw. das Verzugsverhalten der Grundplatten im Brandfall weitestgehend vereinheitlicht und damit verbessert wird. Dadurch werden die Gestaltungsmöglichkeiten der erfindungsgemäßen Lösung insbesondere für Rauch- und/oder Brandschutzzwecke weiter verbessert. Der die nicht brennbare Baustoffplatte beziehungsweise das feuerfeste Holzelement insbesondere im Brandfall stabilisierende Abstandshalter ist vorteilhafterweise profilartig aus einem Holzwerkstoff, einem Verbundmaterial aus Holz und Stahl, oder einem Verbundmaterial aus Kalziumsilikat und Stahl und/oder Holz. Ferner ist die Verwendung von vorzugsweise nicht brennbaren, Kunststoffprofilen, vorzugsweise Glasfaser-verstärkten Kunststoffprofilen als Abstandshalter vorgesehen.

Vorteilhafterweise bestehen die Grundplatten der nicht brennbaren Baustoffplatte aus einem nicht brennbaren silikatischen Material und einer mit der jeweiligen Grundplatte verklebten, nicht brennbaren Dekorschicht, wobei auf der Dekorschicht vorzugsweise eine Deckschicht aus Melaminharz aufgebracht ist.

In einer weiteren Ausgestaltung der Erfindung ist bzw. sind die Grundplatten des feuerfesten Holzelements aus Massivholz und/oder einem Holzwerkstoff. Als Holzwerkstoff im Sinne der vorliegenden Erfindung werden insbesondere Werkstoffe verstanden, die durch Zerkleinern von Holz und anschließendes Zusammenfügen der so gewonnenen Strukturelemente erzeugt werden. Größe und Form der Holzpartikel entscheiden dabei über die Art des Holzwerkstoffes und seine Eigenschaften. Die Holzpartikel können dabei ferner mit oder ohne Bindemittel miteinander verbunden sein. Als Holzwerkstoffe im Sinne der Erfindung gelten insofern beispielsweise Spanplatten, Faserplatten, Sperrhölzer und/oder dergleichen.

Eine weitere Ausgestaltung der Erfindung sieht vor, dass die Einzelelemente eine Breite und/oder Höhe von etwa 20 mm bis etwa 1250 mm aufweisen.

Bei einem erfindungsgemäß ausgestaltetem Türblatt bzw. Fensterblatt ist die verwendete Glasscheibe, insbesondere Brandschutzscheibe, flächenbündig in der Türfläche bzw. Fensterfläche. Die Glasscheibe ist dabei stumpf mit seitlichen oder horizontalen Friesen verklebt, welche von einem Einzelelement aus einer nicht brennbaren Baustoffplatte oder einem feuerfesten Holzelement gebildet sind. Außer der Verklebung sind vorteilhafterweise keine weiteren Befestigungsmittel zwischen der Glasscheibe und den Friesen vorgesehen, so dass die Glasscheibe insbesondere ohne Glashalteleisten, ohne ein Einnuten der Glasscheibe und ohne einen vierseitigen Halterahmen der Glasscheibe gehalten ist. Vorteilhafterweise werden die Glasscheiben wahlweise zweiseitig mit horizontalen oder vertikalen Profilen verklebt. Die Glasscheibe läuft dann jeweils über die Länge vertikal zwischen den horizontalen Profilen oder horizontal zwischen den vertikalen Profilen durch.

Vorteilhafterweise wird das Türblatt bzw. das Fensterblatt von seitlichen Bändern gehalten, insbesondere mit unten und oben angeordneten Zapfenbändern.

Weitere Einzelheiten, Merkmale und Vorteile der Erfindung werden nachfolgend anhand der in den Figuren der Zeichnung dargestellten Ausführungsbeispiele der Erfindung näher erläutert. Dabei zeigen:
- Fig. 1: in einer Ansicht von vorne ein Ausführungsbeispiel einer erfindungsgemäßen Tür, vorliegend die Türblätter einer zweiflügeligen Tür;
- Fig. 2: eine geschnittene Ansicht gemäß Schnittlinie II-II nach Fig. 1;
- Fig. 3: in einer Ansicht von vorne ein weiteres Ausführungsbeispiel einer erfindungsgemäßen Tür, vorliegend die Türblätter einer zweiflügeligen Tür; und
- Fig. 4: eine geschnittene Teilansicht gemäß Schnittlinie IV-IV nach Fig. 3.

Das in Fig. 1 und Fig. 2 dargestellte Ausführungsbeispiel zeigt eine für Brandschutzzwecke ausgestaltete zweiflügelige Tür in einem geschlossenen Zustand. Die Türblätter 1a und 1b der zweiflügeligen Tür weisen vorliegend jeweils drei vertikal fluchtend nebeneinander angeordnete Einzelelemente 2a, 2b und 2c auf. Die Einzelelemente 2a, 2b und 2c des Türblatts 1a bzw. 1b sind, wie insbesondere anhand von Fig. 2 erkennbar, zudem flächenbündig und formschlüssig miteinander verbunden. Die Verbindung der Einzelelemente 2a, 2b und 2c untereinander erfolgt dabei durch Verklebung der Einzelelemente 2a, 2b und 2c mit einem feuerfesten Zwei-Komponenten-Silikon, der die Einzelelemente 2a, 2b und 2c vorzugsweise durch seine Adhäsionswirkung sicher miteinander verbindet.

Die Einzelelemente 2a und 2c der Türblätter 1a und 1b sind jeweils aus einem feuerfesten Holzelement ausgebildet (vgl. Fig. 2). Das Einzelelement 2a des in Fig. 1 links dargestellten Türblattes 1a weist vorliegend eine Breite von etwa 420 mm und das Einzelelement 2c des Türblattes 1a eine Breite von etwa 80 mm auf. Das Einzelelement 2a des in Fig. 1 rechts dargestellten Türblattes 1b weist vorliegend eine Breite von etwa 110 mm und das Einzelelement 2c des Türblattes 1b eine Breite von etwa 80 mm auf. Zwischen den beiden Einzelelementen 2a und 2c des Türblattes 1a bzw. 1b ist jeweils ein als Brandschutzscheibe ausgebildetes Einzelelement 2b flächenbündig und formschlüssig zu den Einzelelementen 2a und 2c angeordnet.

Das als Brandschutzscheibe ausgebildete Einzelelement 2b des Türblatts 1a bzw. 1b ist, wie anhand von Fig. 2 erkennbar, vorliegend aus zwei parallel zueinander und mittels eines Abstandshalters 11 voneinander beabstandet angeordneten Glasscheiben 9, aufgebaut, wobei der Raum zwischen den Glasscheiben 9 mit einem Brandschutzmaterial 10, vorliegend einem Gel-artigen Brandschutzmaterial, gefüllt ist. Durch eine Randbedruckung 5 der Glasscheiben 9 einer Brandschutzscheibe ist der umlaufende Abstandshalter 11 abdeckbar, so dass dieser von außen nicht sichtbar ist. Das Einzelelement 2b des in Fig. 1 links dargestellten Türblattes 1a weist vorliegend eine Breite von etwa 744 mm und das Einzelelement 2b des Türblattes 1b eine Breite von etwa 1054 mm auf.

Die Einzelelemente 2a, 2b, 2c der Türblätter 1a und 1b nach Fig. 1 und Fig. 2 sind derart ausgestaltet, dass die vertikal zum Untergrund verlaufenden Stoßflächen S von zwei nebeneinander angeordneten Einzelelementen 2a, 2b, 2c im Wesentlichen abgestumpft ausgebildet sind. In einer zwischen den Einzelelementen 2a, 2b und 2c nach der Verklebung mitunter entstehenden Fuge ist vorliegend ein Silikon 8 eingefügt, so dass im Ergebnis die Einzelelemente 2a, 2b und 2c flächenbündig und formschlüssig miteinander verbunden sind.

Die freiliegenden Stoßflächen S der jeweils zu einem Türblatt 1a bzw. 1b zusammengefügten Einzelelemente 2c weisen jeweils einen miteinander korrespondierenden Stufenfalz auf, der die zweiflüglige Tür im geschlossenen Zustand der Tür entsprechend abdichtet und derart einen Mittelanschlag der dargestellten zweiflügeligen Tür ausbildet. Hierzu weist der jeweilige Stufenfalz ferner eine Dichtung 12 auf.

Die jeweiligen Türblätter 1a und 1b sind weisen jeweils ein Anschlagprofil 13 auf, mit dem diese zusammenwirken. Zur Abdichtung und Vermeidung des Übertritts von Feuer und Rauch im Brandfall ist an einem vom dem Anschlagprofil 13 ausgebildeten Falz eine Dichtung 12 angeordnet, wobei die Dichtung 12 im Schließzustand des Türblattes 1a bzw. des Türblatts 1b den zwischen diesem und dem Anschlagprofil 13 bestehenden Spalt abdichtet.

Das Türblatt 1a nach Fig. 1 und Fig. 2 ist an seiner oberen Seite beispielhaft mit einem Türschließer 3 verbunden. Das Einzelelement 2a des Türblatts 1a weist, wie das in Fig. 2 links dargestellte Anschlagprofil 13 wenigstens eine Ausnehmung für einen Aufnahmekörper eines Bandes 14 für eine verdeckte Anordnung zwischen Türblatt 1a und Anschlagprofil 13 auf, so dass eine verdeckte Anordnung des Bandes 14 ermöglicht ist. Das Türblatt 1b ist hinsichtlich der Türschließer und/oder Bänder entsprechend dem Türblatt 1a ausstaltbar (hier nicht explizit dargestellt).

Das Türblatt 1b nach Fig. 1 und Fig. 2 ist beispielhaft mittels Zapfenbändern 4 an einer nicht explizit dargestellten raumbegrenzenden Struktur, vorliegend Boden und Decke, angeordnet. Im Bodenbereich ist das Türblatt 1b zudem mit einem Türschließer 3, einem sogenannten Bodentürschließer, verbunden. Das Türblatt 1a ist hinsichtlich der Türschließer und/oder Bänder entsprechend dem Türblatt 1a ausstaltbar (hier nicht explizit dargestellt).

Die beiden Türblätter 1a und 1b weisen, wie in Fig. 1 dargestellt, jeweils an ihrer dem Boden zugewandten Seite eine Bodendichtung 6 auf, um einen zwischen den Türblättern 1a und 1b und dem Boden gegebenen Spalt abzudichten, so dass der Übertritt von Feuer und Rauch im Brandfall wirksam unterbunden wird.

In einer hier nicht explizit dargestellten Ausgestaltung der Erfindung sind die Einzelelemente 2a und 2c des Türblattes 1a bzw. 1b statt aus einem feuerfesten Holzelement aus einer nicht brennbaren Baustoffplatte, die auf ihren Sichtseiten mit einem nicht brennbaren Holzfurnier als Dekorschicht versehen ist. Die Dekorschicht kann bei Bedarf mit einer Deckschicht aus Melaminharz versehen sein.

In einer weiteren hier nicht explizit dargestellten Ausgestaltung der Erfindung sind die Einzelelemente 2a und 2c des Türblattes 1a bzw. 1b statt aus einem feuerfesten Holzelement aus zwei parallel zueinander angeordneten Grundplatten aufgebaut, die mittels eines zwischen den Grundplatten angerodneten Abstandshalters voneinander beabstandet sind. Die Grundplatten sind dabei jeweils aus nicht brennbaren Baustoffplatte und/oder einem feuerfesten Holzelement. Im Brandfall stabilisiert der Abstandshalter die Grundplatten der Einzelelemente 2a bzw. 2c.

Das in Fig. 3 und Fig. 4 dargestellte Ausführungsbeispiel zeigt ebenfalls eine für Brandschutzzwecke ausgestaltete zweiflügelige Tür in einem geschlossenen Zustand. Das in Fig. 3 und Fig. 4 dargestellte Ausführungsbeispiel unterscheidet sich von dem in Fig. 1 und Fig. 2 dargestellten Ausführungsbeispiel durch die Ausgestaltung und Anordnung der jeweiligen Einzelelemente 2a, 2b und 2c. Während die Einzelelemente 2a, 2b und 2c der Türblätter 1a und 1b nach Fig. 1 und Fig. 2 vorliegend jeweils drei vertikal fluchtend nebeneinander angeordnete Einzelelemente 2a, 2b und 2c aufweisen, weisen die Einzelelemente 2a, 2b und 2c der Türblätter 1a und 1b nach Fig. 3 und Fig. 4 vorliegend jeweils drei horizontal fluchtend nebeneinander, also untereinander oder übereinander, angeordnete Einzelelemente 2a, 2b und 2c auf, die zudem flächenbündig und formschlüssig miteinander verbunden sind.

Die erfindungsgemäße Lösung als Türblatt bzw. Fensterblatt weist gegenüber den aus dem Stand der Technik bekannten Lösungen die im Folgenden angeführten Vorteile auf:
Das erfindungsgemäße Türblatt bzw. Fensterblatt ist variabel und vorteilhafterweise modular aufgebaut, so dass unterschiedlichste Gestaltungen und Kombinationen von verschiedenen Einzelelementen möglich und denkbar sind. Somit ist das erfindungsgemäße Türblatt bzw. Fensterblatt an die unterschiedlichsten Anforderungen hinsichtlich Lichtdurchtritt oder Ästhetik anpassbar. Beispielsweise sind Kombinationen der Ausgestaltungen eines Türblattes nach Fig. 1 und Fig. 3 möglich, wobei die Einzelelemente eines Türblattes jeweils mehrere horizontal oder vertikal fluchtend zueinander angeordnete Einzelelemente aufweisen, welche wiederum vertikal oder horizontal fluchtend zueinander angeordnet sind.

Die in den Figuren der Zeichnung dargestellten und die im Zusammenhang mit diesen beschriebenen Ausführungsbeispiele dienen lediglich der Erläuterung der Erfindung und sind für diese nicht beschränkend.

### Bezugszeichenliste:

- 1a: Türblatt
- 1b: Türblatt
- 2a: Einzelelement (feuerfestes Holzelement/nicht brennbare Baustoffplatte)
- 2b: Einzelelement (Glasscheibe/Brandschutzscheibe)
- 2c: Einzelelement (feuerfestes Holzelement/nicht brennbare Baustoffplatte)
- 3: Türschließer
- 4: Zapfenband
- 5: Randbedruckung (Brandschutzscheibe)
- 6: Bodendichtung
- 7: Verklebung/Kleber
- 8: Silikon
- 9: Glasscheibe
- 10: Brandschutzschicht/Brandschutzmaterial
- 11: Abstandshalter
- 12: Dichtung
- 13: Anschlagprofil
- 14: verdeckt anordbares Band
- S: Stoßfläche zwischen zwei Einzelelementen (2a, 2b, 2c)

## Patentansprüche

1. Tür oder Fenster, mit einem Türblatt (1a, 1b) bzw. Fensterblatt, vorzugsweise für Brandschutzzwecke,
aufweisend
wenigstens drei horizontal und/oder vertikal fluchtend nebeneinander angeordnete Einzelelemente (2a, 2b, 2c),
wobei
wenigstens ein Einzelelement (2b) der wenigstens drei Einzelelemente (2a, 2b, 2c) eine Glasscheibe (2b), vorzugsweise eine Brandschutzscheibe (2b) ist,
wenigstens zwei Einzelelemente (2a, 2c) der wenigstens drei Einzelelemente (2a, 2b, 2c) eine nicht brennbare Baustoffplatte (2a, 2c) und/oder ein feuerfestes Holzelement (2a, 2c) sind, die horizontal und/oder vertikal verlaufenden Stoßflächen (S) von zwei nebeneinander angeordneten Einzelelementen (2a, 2b, 2c) im Wesentlichen abgestumpft ausgebildet sind,
und
nebeneinander angeordnete Einzelelemente (2a, 2b, 2c) flächenbündig und formschlüssig miteinander
feuerfest verklebt sind,
wobei das wenigstens eine als eine Glasscheibe (2b), vorzugsweise eine Brandschutzscheibe (2b), ausgebildete Einzelelement (2b) lediglich zweiseitig mit den wenigstens zwei als eine nicht brennbare Baustoffplate und/oder ein feuerfestes Holzelement ausgebildeten horizontal zum Untergrund verlaufenden Einzelelementen (2a, 2c) oder mit den wenigstens zwei als eine nicht brennbare Baustoffplate und/oder ein feuerfestes Holzelement ausgebildeten vertikal zum Untergrund verlaufenden Einzelelementen (2a, 2c) gehalten ist.

2. Tür oder Fenster nach Anspruch 1, **dadurch gekennzeichnet, dass** der Kleber (7) für die Verklebung ein Silikon (8), insbesondere ein Zwei-Komponenten Silikon (8) ist, und vorzugsweise ein intumeszierendes Material beinhaltet.

3. Tür oder Fenster nach Anspruch 1 oder Anspruch 2, **dadurch gekennzeichnet, dass** die Einzelelemente (2a, 2b, 2c) modulartig bzw. modular zusammengefügt sind.

4. Tür oder Fenster nach einem der Ansprüche 1 bis 3, **dadurch gekennzeichnet, dass** wenigstens eine der freiliegenden Stoßflächen der zu einem Türblatt (1a, 1b) bzw. Fensterblatt zusammengefügten Einzelelemente (2a, 2b, 2c) einen Stufenfalz aufweist, vorzugsweise eine senkrecht zum Untergrund verlaufende freiliegende Stoßfläche der zu einem Türblatt (1a, 1b) bzw. Fensterblatt zusammengefügten Einzelelemente (2a, 2b, 2c).

5. Tür oder Fenster nach einem der Ansprüche 1 bis 4, **dadurch gekennzeichnet, dass** die Brandschutzscheibe (2b) aus einem Verbund von wenigstens zwei parallel zueinander angeordneten Glasscheiben (9) besteht, zwischen denen jeweils wenigstens eine Brandschutzschicht (10) angeordnet ist.

6. Tür oder Fenster nach einem der Ansprüche 1 bis 5, **dadurch gekennzeichnet, dass** die nicht brennbare Baustoffplatte (2a, 2c) aus einer Grundplatte aus einem nicht brennbaren silikatischen Material und einer mit der Grundplatte verklebten, nicht brennbaren Dekorschicht besteht, wobei auf der Dekorschicht vorzugsweise eine Deckschicht aus Melaminharz aufgebracht ist.

7. Tür oder Fenster nach einem der Ansprüche 1 bis 5, **dadurch gekennzeichnet, dass** die nicht brennbare Baustoffplatte (2a, 2c) oder das feuerfeste Holzelement (2a, 2c) zwei parallel zueinander angeordnete Grundplatten aufweist, die mittels eines zwischen den Grundplatten angeordneten Abstandshalters voneinander beabstandet sind.

8. Tür oder Fenster nach Anspruch 7, **dadurch gekennzeichnet, dass** der Abstandshalter die Grundplatten der Einzelelemente (2a, 2c) im Brandfall stabilisiert.

9. Tür oder Fenster nach einem Anspruch 7 oder Anspruch 8, **dadurch gekennzeichnet, dass** die Grundplatten der nicht brennbaren Baustoffplatte (B) aus einem nicht brennbaren silikatischen Material und einer mit der jeweiligen Grundplatte verklebten, nicht brennbaren Dekorschicht besteht, wobei auf der Dekorschicht vorzugsweise eine Deckschicht aus Melaminharz aufgebracht ist.

10. Tür oder Fenster nach einem der Ansprüche 7 bis 9, **dadurch gekennzeichnet, dass** das feuerfeste Holzelement (2a, 2c) bzw. die Grundplatten des feuerfesten Holzelements (2a, 2c) aus Massivholz oder einem Holzwerkstoff ist bzw. sind.

11. Tür oder Fenster nach einem der Ansprüche 1 bis 10, **dadurch gekennzeichnet, dass** die Einzelelemente (2a, 2b, 2c) eine Breite und/oder Höhe von etwa 20 mm bis etwa 1250 mm aufweisen.

## Claims

1. A door or a window, comprising a door leaf (1a, 1b) or a window leaf, preferably for fire protection purposes,
comprising
at least three
individual elements (2a, 2b, 2c,) arranged next to each other in horizontal and/or vertical alignment,
wherein
at last one individual element (2b) of the at least three individual elements (2a, 2b, 2c) is a glass pane (2b), preferably a fire protection pane (2b),
at least two individual elements (2a, 2c) of the at least three individual elements (2a, 2b, 2c) are a non-flammable construction material plate (2a, 2c) and/or a fireproof wood element (2a, 2c),
the horizontally and/or vertically extending abutting surfaces (S) of two individual elements (2a, 2b, 2c) arranged next to each other are essentially blunted,
and
individual elements (2a, 2b, 2c) arranged next to each other are glued to each other in a fireproof, flush-mounted and positive-locking manner,
wherein the at least one individual element (2b) configured as a glass pane (2b), preferably a fire protection pane (2b) is only held on two sides with the at least two individual elements (2a, 2c) that are configured as non-flammable construction material plate and/or fireproof wood element and that extend horizontally with respect to the underground or with the at least two individual elements (2a, 2c) that are configured as non-flammable construction material plate and/or fireproof wood element and that extend vertically with respect to the underground.

2. A door or a window according to claim 1, **characterized in that** the adhesive (7) for the bonding is a silicone (8), in particular a two-component silicone (8), and preferably contains an intumescent material.

3. A door or a window according to claim 1 or claim 2, **characterized in that** the individual elements (2a, 2b, 2c) are assembled like modules or in a modular manner.

4. A door or a window according to one of the claims 1 to 3, **characterized in that** at least one of the exposed abutting surfaces of the individual elements (2a, 2b, 2c) assembled to form a door leaf (1a, 1b) or a window leaf comprises a rebated edge, preferably an exposed abutting surface of the individual elements (2a, 2b, 2c) assembled to form a door leaf (1a, 1b) or a window leaf, which abutting surface extends vertically with respect to the underground.

5. A door or a window according to one of the claims 1 to 4, **characterized in that** the fire protection pane (2b) is composed of a bond of at least two glass panes (9) arranged in parallel with respect to each other, between which at least one fire protection layer (10) is respectively placed.

6. A door or a window according to one of the claims 1 to 5, **characterized in that** the non-flammable construction material plate (2a, 2c) is composed of a base plate made of a non-flammable siliceous material and a non-flammable decorative layer that is glued with the base plate, wherein preferably a cover layer of melamine resin is applied onto the decorative layer.

7. A door or a window according to one of the claims 1 to 5, **characterized in that** the non-flammable construction material plate (2a, 2c) or the fireproof wood element (2a, 2c) comprises two base plates arranged in parallel with respect to each other, which are spaced from each other by means of a spacer arranged between the base plates.

8. A door or a window according to claim 7, **characterized in that** in case of fire the spacer stabilizes the base plates of the individual elements (2a, 2c).

9. A door or a window according to claim 7 or claim 8, **characterized in that** the base plates of the non-flammable construction material plate (B) are made of a non-flammable siliceous material and a non-flammable decorative layer that is glued with the respective base plate, wherein preferably a cover layer of melamine resin is applied onto the decorative layer.

10. A door or a window according to one of the claims 7 to 9, **characterized in that** the fireproof wood element (2a, 2c) or the base plates of the fireproof wood element (2a, 2c) is/are made of solid wood or a wood material.

11. A door or a window according to one of the claims 1 to 10, **characterized in that** the individual elements (2a, 2b, 2c) comprise a width and/or height comprised between approximately 20 mm and approximately 1250 mm.

## Revendications

1. Porte ou fenêtre comprenant un panneau de porte (1a, 1b) ou un panneau de fenêtre, de préférence pour la protection contre le feu,
comprenant
au moins trois
éléments individuels (2a, 2b, 2c) disposés l'un à côté de l'autre et alignés horizontalement et/ou verticalement,
dans lequel
au moins un élément individuel (2b) des au moins trois éléments individuels (2a, 2b, 2c) est une vitre (2b), de préférence une vitre pare-feu (2b),
au moins deux éléments individuels (2a, 2c) des au moins trois éléments individuels (2a, 2b, 2c) sont des panneaux de construction incombustibles (2a, 2c) et/ou des éléments en bois réfractaires (2a, 2c),
les surfaces de butée (S) s'étendant horizontalement et/ou verticalement de deux éléments individuels (2a, 2b, 2c) disposés l'un à côté de l'autre sont essentiellement émoussées,
et
des éléments individuels (2a, 2b, 2c) disposés l'un à côté de l'autre sont collés l'un à l'autre de manière réfractaire et affleurée et par complémentarité de formes,
dans lequel l'au moins un élément individuel configuré comme vitre (2b), de préférence comme vitre pare-feu (2b), n'est tenu que sur deux côtés avec les au moins deux éléments individuels (2a, 2c) configurés comme des panneaux de construction incombustibles et/ou des éléments en bois réfractaires et s'étendant horizontalement par rapport au sol ou avec les au moins deux éléments individuels (2a, 2c) configurés comme des panneaux de construction incombustibles et/ou des éléments en bois réfractaires et s'étendant verticalement par rapport au sol.

2. Porte ou fenêtre selon la revendication 1, **caractérisée en ce que** l'adhésif (7) pour le collage est une silicone (8), notamment une silicone à deux composants (8), et il contient de préférence un matériau intumescent.

3. Porte ou fenêtre selon la revendication 1 ou la revendication 2, **caractérisée en ce que** les éléments individuels (2a, 2b, 2c) sont assemblés en forme de modules ou de manière modulaire.

4. Porte ou fenêtre selon l'une des revendications 1 à 3, **caractérisée en ce qu'**au moins une des surfaces de butée exposées des éléments individuels (2a, 2b, 2c), qui sont assemblés pour former un panneau de porte (1a, 1b) ou un panneau de fenêtre, comprend une battue, de préférence une surface de butée exposée, qui s'étend verticalement par rapport au sol, des éléments individuels (2a, 2b, 2c), qui sont assemblés pour former un panneau de porte (1a, 1b) ou un panneau de fenêtre.

5. Porte ou fenêtre selon l'une des revendications 1 à 4, **caractérisée en ce que** la vitre pare-feu (2b) consiste en un composite d'au moins deux vitres (9) disposées parallèlement l'une par rapport à l'autre, entre lesquelles au moins une couche de protection contre le feu (10) est respectivement disposée.

6. Porte ou fenêtre selon l'une des revendications 1 à 5, **caractérisée en ce que** le panneau de construction incombustible (2a, 2c) est composé d'un panneau de base en un matériau siliceux réfractaire et d'un revêtement décoratif incombustible, qui est collé avec le panneau de base, une couche couvrante en résine de mélamine étant de préférence appliquée sur le revêtement décoratif.

7. Porte ou fenêtre selon l'une des revendications 1 à 5, **caractérisée en ce que** le panneau de construction incombustible (2a, 2c) ou l'élément en bois réfractaire (2a, 2c) comprend deux panneaux de base disposés parallèlement l'un par rapport à l'autre, qui sont espacés l'un de l'autre par moyen d'un écarteur disposé entre les panneaux de base.

8. Porte ou fenêtre selon la revendication 7, **caractérisée en ce que** l'écarteur stabilise les panneaux de base des éléments individuels (2a, 2c) en cas d'incendie.

9. Porte ou fenêtre selon la revendication 7 ou la revendication 8, **caractérisée en ce que** les panneaux de base du panneau de construction incombustible (B) sont composés d'un matériau siliceux incombustible et d'un revêtement décoratif incombustible, qui est collé avec le panneau de base, une couche couvrante en résine de mélamine étant de préférence appliquée sur le revêtement décoratif.

10. Porte ou fenêtre selon l'une des revendications 7 à 9, **caractérisée en ce que** l'élément en bois réfractaire (2a, 2c) ou les panneaux de base de l'élément en bois réfractaire (2a, 2c) est/sont en bois massif ou en un matériau en bois.

11. Porte ou fenêtre selon l'une des revendications 1 à 10, **caractérisée en ce que** les éléments individuels (2a, 2b, 2c) comprennent une largeur et/ou une hauteur comprise entre environ 20 mm et environ 1250 mm.
